# EUROPÄISCHE PATENTANMELDUNG

(11) **EP 1 775 430 A1**
(43) Veröffentlichungstag der Anmeldung: **18.04.2007**
(21) Anmeldenummer: 05022606.7
(22) Anmeldetag: 17.10.2005
(51) Int. Cl.: F01K 7/16

(54) **Dampfkraftwerk sowie Verfahren zum Nachrüsten eines Dampfkraftwerks**

(71) Anmelder: SIEMENS AKTIENGESELLSCHAFT, 80333 München (DE)
(72) Erfinder: Wieghardt, Kai, Dr., 44869 Bochum (DE)

(57) **Zusammenfassung**

Ein Dampfkraftwerk (12) mit mindestens einem Dampferhitzer (14, 22) zum Bereitstellen von komprimiertem Dampf, einer dem Dampferhitzer (14, 22) nachgeschalteten, auf einer Hauptantriebswelle (20) angeordneten und als Hochdruck- oder Mitteldruckturbine ausgelegten Hauptturbine (18, 24), sowie einer zwischen den Dampferhitzer (14, 22) und die Hauptturbine (18, 24) geschalteten und auf einer Zusatzantriebswelle (32) angeordnete Zusatzturbine (30, 34), ist erfindungsgemäß dadurch gekennzeichnet, dass die Zusatzturbine (30, 34) auf eine gegenüber einer Nenndrehzahl der Hauptturbine (18, 24) um mindestens 50% höher liegende Betriebsdrehzahl ausgelegt ist.

## Beschreibung

Die Erfindung betrifft ein Dampfkraftwerk mit mindestens einem Dampferhitzer zum Bereitstellen von komprimiertem Dampf, einer dem Dampferhitzer nachgeschalteten, auf einer Hauptantriebswelle angeordneten und auf einen Betrieb mit Hochdruck- und/oder Mitteldruckdampf ausgelegten Hauptturbine, sowie einer zwischen den Dampfüberhitzer und die Hauptturbine geschalteten und auf einer Zusatzantriebswelle angeordneten Zusatzturbine. Die Erfindung betrifft ferner ein Verfahren zum Nachrüsten eines Dampfkraftwerks mit mindestens einem Dampferhitzer zum Bereitstellen von komprimiertem Dampf, sowie einer dem Dampferhitzer nachgeschalteten, auf einer Hauptwelle angeordneten und auf einen Betrieb mit Hochdruck- und/oder Mitteldruckdampf ausgelegten Hauptturbine. Das Verfahren umfasst den Schritt eines Nachrüstens des thermischen Kraftwerks mit einer auf einer Zusatzantriebswelle angeordneten Zusatzturbine. Die oben genannte, auf einen Betrieb mit Hochdruck- und/oder Mitteldruckdampf ausgelegte Hauptturbine kann als separate Hochdruck-, als separate Mitteldruck- oder als kombinierte Hochdruck-/Mitteldruckturbine ausgeführt sein. Hochdruckturbinen sind in der Regel auf eine Temperatur von 520 bis 600°C und einen Druck von 120 bis 300 bar ausgelegt. Mitteldruckturbinen sind dagegen in der Regel zur Aufnahme von 520 bis 620°C heißem Dampf mit einem Druck von 30 bis 60 bar konzipiert. Der Dampferzeuger des Dampfkraftwerkes kann verschiedene Wärmequellen zur Dampferzeugung nutzen, insbesondere auch das Abgas einer Gasturbine. Insofern kann das Dampfkraftwerk auch Teil eines anderen Kraftwerks sein.

Um eine Leistungssteigerung bei Dampfkraftwerken zu erreichen wird im Stand der Technik oftmals die Beschaufelung der Dampfturbinen zur Erhöhung des inneren Wirkungsgrades ausgetauscht. Auch wird eine Leistungserhöhung oftmals durch Abbau von Sicherheiten, d.h. in der Regel durch Erhöhung von Druck-/und Massenstrom erreicht. Bei einem weiteren im Stand der Technik bekannten Verfahren zum Nachrüsten eines Dampfkraftwerks wird eine Zusatzturbine auf einer Zusatzantriebswelle zwischen den Dampferhitzer und die Hauptturbine geschaltet. Dabei wird in der Regel die Hauptantriebswelle mit der Zusatzantriebswelle zum Antrieb eines elektrischen Generators mechanisch miteinander gekoppelt.

Eine der Erfindung zugrunde liegende Aufgabe besteht darin, ein Dampfkraftwerk der eingangs genannten Art sowie ein Verfahren zum Nachrüsten eines Dampfkraftwerks der eingangs genannten Art dahingehend zu verbessern, dass der Leistungs- und Wirkungsgrad des Dampfkraftwerks weiter gesteigert werden kann.

Diese Aufgabe ist erfindungsgemäß mit einem gattungsgemäßen Dampfkraftwerk gelöst, bei dem die Zusatzturbine auf eine gegenüber einer Nenndrehzahl der Hauptturbine um mindestens 50% höher liegende Betriebsdrehzahl ausgelegt ist. Die Aufgabe ist ferner mit einem gattungsgemäßen Verfahren gelöst, bei dem die Zusatzturbine auf eine gegenüber einer Nenndrehzahl der Hauptturbine um mindestens 50% höher liegende Betriebsdrehzahl ausgelegt ist.

Durch die erfindungsgemäße Lösung können die Dampfzustände für die Zusatzturbine, die insbesondere als Hochdruck- oder als Mitteldruckturbine ausgelegt ist, erheblich gesteigert werden. Die gegenüber der Nenndrehzahl der Hauptturbine um mindestens 50% höher liegende Betriebsdrehzahl der Zusatzturbine ermöglicht einen wirkungsgradsteigernden Betrieb der Zusatzturbine mit Dampfzuständen gesteigerter Temperatur und gesteigerten Drucks. Eine Umsetzung dieser gesteigerten Dampfzustände in mechanische Leistung kann bei der entsprechend hohen Betriebsdrehzahl mit gesteigertem Wirkungsgrad erfolgen. Damit wird die abgegebene Leistung der Zusatzturbine erhöht. Nach Durchlaufen der Zusatzturbine weist der Dampfzustand vorteilhafterweise einen Dampfzustand auf, auf den die Hauptturbine gewöhnlich ausgelegt ist. D.h. die von der Zusatzturbine erzeugte Leistung steht zusätzlich zu der vom Dampfkraftwerk vor der Nachrüstung mit der Zusatzturbine erzeugten Leistung zur Verfügung.

Da die Zusatzturbine auf einer Zusatzantriebswelle angeordnet ist, ist ein Nachrüsten eines bestehenden Dampfkraftwerkes mit der Zusatzturbine ohne großen Aufwand möglich. Die Hauptantriebswelle des bestehenden Dampfkraftwerks muss dazu nicht modifiziert werden. Für die auf der Zusatzantriebswelle angeordnete Zusatzturbine muss lediglich ein geeigneter Bauraum im Dampfkraftwerk gefunden werden und daraufhin der den Dampferhitzer verlassende Dampfmassenstrom durch entsprechende Anpassung von Rohrleitungen über die Zusatzturbine zur Hauptturbine geleitet werden.

In einer vorteilhaften Ausführungsform des erfindungsgemäßen Dampfkraftwerkes weist die Betriebsdrehzahl der Zusatzturbine gegenüber der Nenndrehzahl der Hauptturbine den doppelten Wert auf. Insbesondere beträgt die Betriebsdrehzahl der Zusatzturbine 80 bis 120 Hz, vorzugsweise 100 Hz. Da die Nenndrehzahl der Hauptturbine halb so groß ist wie die Betriebsdrehzahl der Zusatzturbine, beträgt damit in diesem Fall die Nenndrehzahl der Hauptturbine 40 bis 60 Hz, vorzugsweise 50 Hz.

Vorteilhafterweise ist die Zusatzturbine auf eine Dampftemperatur von 700 bis 760°C ausgelegt. Das heißt, auch der Dampferhitzer ist darauf ausgelegt eine Dampftemperatur von 700 bis 760°C zu erzeugen. Vorteilhafterweise kühlt der Dampf in der Zusatzturbine unter entsprechender Expansion auf 520°C bis 620°C ab und wird mit dieser Temperatur an die Hauptturbine weitergeleitet. Die genannten Dampftemperaturen führen zu einem weiter verbesserten Wirkungsgrad sowie einer weiter verbesserten Leistungsabgabe des Dampfkraftwerks.

In einer zweckmäßigen Ausführungsform ist die Zusatzantriebswelle mit einem schnell laufenden Generator gekoppelt. Weiterhin weist das thermische Kraftwerk einen elektrischen Drehzahlwandler zur Herabsetzung der Frequenz der vom schnell laufenden Generator erzeugten Wechselspannung. Vorteilhafterweise ist ein Hauptgenerator an der Hauptantriebswelle vorgesehen. Der elektrische Drehzahlwandler setzt die Frequenz der vom mit der Zusatzantriebswelle gekoppelten schnell laufenden Generator erzeugten Wechselspannung auf die Frequenz des von der Hauptantriebswelle erzeugten elektrischen Wechselstroms herab. Dieser weist vorzugsweise die übliche Netzfrequenz von 50 Hz auf. Der von der Zusatzturbine erzeugte Wechselstrom kann damit ohne weiteren Konvertierungsaufwand zusammen mit dem vom Hauptgenerator erzeugten Wechselstrom in das Stromnetz eingespeist werden.

In einer alternativen Ausführungsform ist die Zusatzantriebswelle über einen mechanischen Drehzahlwandler mit der Hauptantriebswelle gekoppelt. Der mechanische Drehzahlwandler setzt insbesondere die Frequenz der Zusatzantriebswelle auf die Frequenz der Hauptantriebswelle herab. Die von der Zusatzturbine erzeugte mechanische Energie wird damit auf den Wellenstrang der Hauptantriebswelle übertragen. Der mit der Hauptantriebswelle verbundene elektrische Hauptgenerator wandelt damit auch die von der Zusatzturbine erzeugte mechanische Energie in elektrische Energie um. Ein zusätzlicher Generator muss damit nicht bereitgestellt werden.

Vorteilhafterweise ist der Dampferhitzer als Frischdampferzeuger ausgelegt, welcher insbesondere einen Dampfkessel aufweist. In einem Frischdampferzeuger können die vorgenannten hohen Dampfzustände effizient erzeugt werden. Alternativ ist der Dampferhitzer als Zwischenüberhitzer ausgelegt. Mit einem Zwischenüberhitzer kann Dampf, der bereits eine erste Turbine durchlaufen hat zur Zuführung an die erfindungsgemäße Zusatzturbine aufbereitet werden. Vorteilhafterweise weist der Dampferhitzer, insbesondere der Frischdampferzeuger, oder der Zwischenüberhitzer gegenüber herkömmlichen Dampferhitzern bzw. Zwischenüberhitzern zusätzliche Überhitzerflächen auf.

Besonders vorteilhaft ist der kombinierte Einsatz derartiger Frischdampf- und Zwischenüberhitzer.

Um den Dampf der Zusatzturbine mit einer möglichst hohen Temperatur zuführen zu können, ist es vorteilhaft, wenn die Zusatzturbine nahe dem Dampferhitzer, insbesondere auf einem Dampfkessel des Dampferhitzers angeordnet ist. Diese Anordnung ist insbesondere zur Zuführung super-überkritischer Dampfzustände an die Zusatzturbine zweckmäßig. Weiterhin wird vorteilhafterweise die jeweilige Länge von Frischdampferzeuger- und Zwischenüberhitzerleitungen auf ein Mindestmaß reduziert. Die restlichen Leitungen können konventionell ausgeführt werden.

In einer darüber hinaus zweckmäßigen Ausführungsform sind der Hauptantriebsturbine aufeinander folgend ein Zwischenüberhitzer, eine weitere Zusatzturbine und eine weitere Hauptturbine, welche insbesondere jeweils als Mitteldruckturbine ausgestaltet sind, nachgeschaltet, wobei die weitere Zusatzturbine auf der Zusatzantriebswelle und die weitere Hauptturbine auf der Hauptantriebswelle angeordnet sind. Mit dieser Anordnung kann eine weitere Leistungsgrad- und Wirkungsgradsteigerung des Dampfkraftwerks erreicht werden. Der die erste Hauptturbine verlassende expandierte Dampf wird durch den Zwischenüberhitzer wieder auf einen hohen Dampfzustand mit vorzugsweise einer Temperatur von ca. 720°C gebracht. Bei Durchlaufen der zweiten Zusatzturbine wird der Zusatzantriebswelle weitere Leistung zugeführt, was die elektrische Leistungsabgabe des daran angekoppelten elektrischen Generators erhöht. Vorteilhafterweise befindet sich auf der Hauptantriebswelle auch eine Niederdruckturbine.

In einer vorteilhaften Ausführungsform des erfindungsgemäßen Verfahrens wird der Dampferhitzer mit zusätzlichen Überhitzerflächen nachgerüstet. Insbesondere geschieht diese Nachrüstung mit zusätzlichen Überhitzerflächen bei einem als Dampferhitzer ausgestalteten Dampferzeuger. Der derart nachgerüstete Dampferhitzer kann damit höhere Dampfzustände erzeugen. Dies wiederum ermöglicht einen verbesserten Betrieb des mit der Zusatzturbine nachgerüsteten Dampfkraftwerkes.

In einer weiteren vorteilhaften Ausführungsform des erfindungsgemäßen Verfahrens weist die Nenndrehzahl der Zusatzturbine gegenüber der Nenndrehzahl der Hauptturbine den doppelten Wert auf, insbesondere 80 bis 120 Hz, vorzugsweise beträgt dieser 100 Hz. Weiterhin ist die Zusatzturbine zweckmäßigerweise auf eine Dampftemperatur von 700 bis 760°C ausgelegt. Darüber hinaus wird vorteilhafterweise das Dampfkraftwerk mit einem schnell laufenden Generator sowie einem elektrischen Drehzahlwandler nachgerüstet, der schnell laufende Generator an die Zusatzantriebswelle angekoppelt, sowie der elektrische Drehzahlwandler an den schnell laufenden Generator zur Herabsetzung der Frequenz der vom schnell laufenden Generator erzeugten Wechselspannung angekoppelt. Weiterhin wird zweckmäßigerweise das Dampfkraftwerk mit einem mechanischen Drehzahlwandler nachgerüstet und die Zusatzantriebswelle mit der Hauptantriebswelle über den mechanischen Drehzahlwandler gekoppelt. In einer weiteren vorteilhaften Ausführungsform wird die Zusatzturbine nahe dem Dampferhitzer, insbesondere auf einen Dampfkessel des Dampferhitzers angeordnet. In einer darüber hinaus zweckmäßigen Ausführungsform wird eine weitere Zusatzturbine einem Zwischenüberhitzer dem Dampfkraftwerk nachgeschaltet angeordnet sowie eine weitere Hauptturbine der weiteren Zusatzturbine nachgeschaltet angeordnet. Die weitere Hauptturbine und die weitere Zusatzturbine sind jeweils als Mitteldruckturbinen ausgestaltet, wobei die weitere Zusatzturbine auf der Zusatzantriebswelle und die weitere Hauptturbine auf der Hauptantriebswelle angeordnet werden. Die bezüglich der vorteilhaften Ausführungsformen des erfindungsgemäßen Dampfkraftwerks vorstehend aufgeführten Vorteile beziehen sich auch auf die entsprechenden vorteilhaften Ausführungsformen des erfindungsgemäßen Verfahrens zum Nachrüsten eines Dampfkraftwerks.

Nachfolgend wird ein Ausführungsbeispiel eines erfindungsgemäßen Dampfkraftwerks sowie ein Ausführungsbeispiel des erfindungsgemäßen Verfahrens zum Nachrüsten eines Dampfkraftwerks anhand der beigefügten schematischen Zeichnungen näher erläutert. Es zeigt:
- Fig. 1: eine schematische Ansicht eines Dampfkraftwerks vor der erfindungsgemäßen Nachrüstung, sowie
- Fig. 2: eine schematische Ansicht eines erfindungsgemäß nachgerüsteten Dampfkraftwerks.

Fig. 1 zeigt ein konventionelles Dampfkraftwerk 10 vor einer erfindungsgemäßen Nachrüstung, während Fig. 2 ein erfindungsgemäß nachgerüstetes Dampfkraftwerk 12 bzw. ein entsprechendes neu hergestelltes Dampfkraftwerk 12 zeigt. Das Dampfkraftwerk 10 gemäß Fig. 1 ist mit einem als Dampferhitzer dienenden Frischdampferzeuger 14 ausgestattet. Dem Frischdampferzeuger 14 wird entweder Dampf mit niedriger Temperatur oder Flüssigkeit zugeführt, welcher/welche der Frischdampferzeuger 14 in Dampf hohen Drucks und hoher Temperatur und damit Dampf eines hohen Dampfzustands verwandelt. Der Frischdampf wird daraufhin über eine Dampfleitung 16 einer als Hochdruckturbine ausgelegten ersten Hauptturbine 18 zugeführt, in der dieser unter Antrieb einer mit der ersten Hauptturbine 18 verbundenen Hauptantriebswelle 20 expandiert.

Der expandierte und damit abgekühlte Dampf wird daraufhin einem Zwischenüberhitzer 22 zugeführt, worin eine abermalige Aufheizung des Dampfes erfolgt. Daraufhin wird der Dampf über eine weitere Dampfleitung 16 einer als Mitteldruckturbine ausgelegten zweiten Hauptturbine 24 zugeführt. Daraufhin expandiert der Dampf abermals und überträgt ein zusätzliches Drehmoment auf die Hauptturbinenantriebswelle 20. Nach Verlassen der zweiten Hauptturbine 24 wird der Dampf einer Niederdruckturbine 26 zugeführt, in der dieser unter weiterer Übertragung eines Drehmoments auf die Hauptantriebswelle 20 weiter expandiert. An die Hauptantriebswelle 20 ist ein elektrischer Hauptgenerator 28 angeschlossen mittels dem die mechanische Energie der Hauptantriebswelle 20 in elektrische Energie umgewandelt wird.

Die bei dem Dampfkraftwerk 10 nach Fig.1 verwendeten Hochdruck-, Mitteldruck- sowie Niederdruckturbinen sind auf für derartige Turbinen übliche Dampfzustände ausgelegt. Hochdruckturbinen sind in der Regel auf eine Temperatur von 520 bis 600°C und einen Druck von 120 bis 300 bar ausgelegt. Mitteldruckturbinen sind in der Regel zur Aufnahme von ebenfalls 520 bis 620°C heißem Dampf mit einem Druck von 30 bis 60 bar konzipiert. Niederdruckturbinen sind in der Regel auf 4 bis 10 bar Druck ausgelegt.

In Fig. 2 ist ein Dampfkraftwerk 12 nach einer erfindungsgemäßen Nachrüstung zur Erhöhung des Leistungs- und Wirkungsgrades des Dampfkraftwerks dargestellt. Elemente des Dampfkraftwerks 12, die mit entsprechenden Elementen des in Fig. 1 dargestellten Dampfkraftwerks 10 übereinstimmen, sind mit den gleichen Bezugszeichen gekennzeichnet. Hinsichtlich deren Funktion wird auf die Ausführungen bezüglich Fig. 1 verwiesen. Das Dampfkraftwerk 12 ist gegenüber dem Dampfkraftwerk 10 zunächst mit einem dem Frischdampferzeuger 14 nachgeschalteten Zusatzdampferhitzer 14' zur zusätzlichen Erwärmung des Frischdampfs auf etwa 700°C ausgestattet. Dabei kann die Funktion des Zusatzdampferhitzers 14' auch in den Frischdampferzeuger 14 integriert sein. So kann der Dampferzeuger 14 etwa mit zusätzlichen Überhitzerflächen für höhere Dampfzustände ausgestattet werden bzw. bei Neuherstellung des in Fig. 2 gezeigten Dampfkraftwerks von Anfang an auf höhere Dampfzustände ausgelegt werden.

Weiterhin ist das Dampfkraftwerk 12 mit einer auf einer Zusatzantriebswelle 32 angeordneten ersten Zusatzturbine 30 ausgestattet bzw. nachgerüstet. Die erste Zusatzturbine 30 ist als eine zur Aufnahme von 700°C heißem Dampf ausgelegte Hochdruckturbine konzipiert. In der ersten Zusatzturbine 30 expandiert der mit einer Temperatur von etwa 700°C zugeführte Frischdampf und kühlt sich dabei auf 560°C bis 620°C ab. Dabei treibt die erste Zusatzturbine 30 über die Zusatzantriebswelle 32 einen elektrischen Zusatzgenerator 36 an. Der expandierte Dampf wird dann über eine Dampfleitung 16 in die erste Hauptturbine 18 geleitet. Nach entsprechender Expansion in der ersten Hauptturbine 18 wird der Dampf dem Zwischenüberhitzer 22 sowie einem nachgeschalteten Zusatzzwischenüberhitzer 22' zugeführt. Wie bereits bezüglich dem Frischdampferzeuger 14 und dem Zusatzdampferhitzer 14' erläutert, kann auch der Zusatzzwischenüberhitzer 22' funktional in den Zwischenüberhitzer 22 integriert sein. Dies kann auch hier mit zusätzlichen Überhitzerflächen im Zwischenüberhitzer 22 bewerkstelligt werden.

Nach Durchlaufen des Zusatzzwischenüberhitzers 22' weist der Dampf etwa eine Temperatur von 720°C auf und wird daraufhin in eine zweite Zusatzturbine 34, die als Mitteldruckturbine konzipiert ist und auf eine Dampftemperatur über 720°C ausgelegt ist, eingeleitet. Die zweite Zusatzturbine 34 ist ebenfalls auf der Zusatzantriebswelle 32 angeordnet. Die Anordnung mehrerer Antriebswellen gemäß dem Dampfkraftwerk 12 mit der Hauptantriebswelle 20 und der Zusatzantriebswelle 32 wird auch als Multi-Shaft-Anordnung bezeichnet. Die zweite Zusatzturbine 34 übt ein weiteres Drehmoment auf die Zusatzantriebswelle 32 aus.

Die erste Zusatzturbine 30 und die zweite Zusatzturbine 34 sind auf eine Drehzahl ausgelegt, die doppelt so hoch als die Nenndrehzahl der Hauptturbinen 18, 24 und 26 ist. Vorzugsweise wird die Zusatzantriebswelle 32 mit einer Frequenz von 100 Hz gegenüber einer Antriebsfrequenz der Hauptantriebswelle 20 von 50 Hz angetrieben. Bei der in Fig. 2 gezeigten Ausführungsform des Dampfkraftwerks 12 ist der elektrische Zusatzgenerator 36 mit dem elektrischen Hauptgenerator 28 über einen nicht in der Zeichnung dargestellten elektrischen Drehzahlwandler gekoppelt. In einer weiteren nicht in der Zeichnung gezeigten Ausführungsform kann die Zusatzantriebswelle 32 und die Hauptantriebswelle 20 auch mittels eines mechanischen Drehzahlwandlers (Getriebe) gekoppelt sein. In diesem Fall ist lediglich ein elektrischer Generator zur Umwandlung der mechanischen Energie in elektrischen Strom notwendig.

## Patentansprüche

1. Dampfkraftwerk (12) mit mindestens einem Dampferhitzer (14, 14', 22, 22') zum Bereitstellen von komprimiertem Dampf,
einer dem Dampferhitzer nachgeschalteten,
auf einer Hauptantriebswelle (20) angeordneten und auf einen Betrieb mit Hochdruck- und/oder Mitteldruckdampf ausgelegten Hauptturbine (18, 24) sowie
einer zwischen den Dampferhitzer (14, 14', 22, 22') und die Hauptturbine (18, 24) geschalteten und auf einer Zusatzantriebswelle (32) angeordneten Zusatzturbine (30, 34),
**dadurch gekennzeichnet, dass**
die Zusatzturbine (30, 34) auf eine gegenüber einer Nenndrehzahl der Hauptturbine (18, 24) um mindestens 50% höher liegende Betriebsdrehzahl ausgelegt ist.

2. Dampfkraftwerk nach Anspruch 1,
**dadurch gekennzeichnet, dass**
die Betriebsdrehzahl der Zusatzturbine (30, 34) gegenüber der Nenndrehzahl der Hauptturbine (18, 24) den doppelten Wert aufweist, insbesondere 80 bis 120 Hz, vorzugsweise 100 Hz beträgt.

3. Dampfkraftwerk nach Anspruch 1 oder 2,
**dadurch gekennzeichnet, dass**
die Zusatzturbine (30, 34) auf eine Dampftemperatur von 700 bis 760°C ausgelegt ist.

4. Dampfkraftwerk nach einem der vorausgehenden Ansprüche,
**dadurch gekennzeichnet, dass**
die Zusatzantriebswelle (32) mit einem schnell laufenden Generator (36) gekoppelt ist sowie
das Dampfkraftwerk (12) einen elektrischen Drehzahlwandler zur Herabsetzung der Frequenz der vom schnell laufenden Generator (36) erzeugen Wechselspannung aufweist.

5. Dampfkraftwerk nach einem der Ansprüche 1 bis 3,
**dadurch gekennzeichnet, dass**
die Zusatzantriebswelle (32) über einen mechanischen Drehzahlwandler mit der Hauptantriebswelle (20) gekoppelt ist.

6. Dampfkraftwerk nach einem der vorausgehenden Ansprüche,
**dadurch gekennzeichnet, dass**
der Dampferhitzer (14, 14', 22, 22') als Frischdampferzeuger (14, 14') ausgelegt ist, welcher insbesondere einen Dampfkessel aufweist.

7. Dampfkraftwerk nach einem der vorausgehenden Ansprüche,
**dadurch gekennzeichnet, dass**
die Zusatzturbine (30, 34) nahe dem Dampferhitzer (14, 14', 22, 22'),
insbesondere auf einem Dampfkessel des Dampferhitzers (14, 14', 22, 22') angeordnet ist.

8. Dampfkraftwerk nach einem der vorausgehenden Ansprüche,
**dadurch gekennzeichnet, dass**
der Hauptturbine (18) aufeinanderfolgend ein Zwischenüberhitzer (22, 22'), eine weitere Zusatzturbine (34) und eine weitere Hauptturbine (24),
welche insbesondere jeweils als Mitteldruckturbine ausgestaltet sind, nachgeschaltet sind,
wobei die weitere Zusatzturbine (34) auf der Zusatzantriebswelle (32) und die weitere Hauptturbine (24) auf der Hauptantriebswelle (20) angeordnet sind.

9. Verfahren zum Nachrüsten eines Dampfkraftwerks (10) mit mindestens einem Dampferhitzer (14, 22) zum Bereitstellen von komprimiertem Dampf sowie
einer dem Dampferhitzer (14, 22) nachgeschalteten, auf einer Hauptauftriebswelle (20) angeordneten und auf einen Betrieb mit Hochdruck- und/oder Mitteldruckdampf ausgelegten Hauptturbine (18, 24),
mit dem Schritt eines Nachrüstens des Dampfkraftwerks (10) mit einer auf einer Zusatzantriebswelle (32) angeordneten Zusatzturbine (30, 34),
wobei die die Zusatzturbine (30, 34) dabei zwischen den Dampferhitzer (14, 22) und die Hauptturbine (18, 24) geschaltet wird,
**dadurch gekennzeichnet, dass**
die Zusatzturbine (30, 34) auf eine gegenüber einer Nenndrehzahl der Hauptturbine (18, 24) um mindestens 50% höher liegende Betriebsdrehzahl ausgelegt ist.

10. Verfahren nach Anspruch 9,
**dadurch gekennzeichnet, dass**
die Betriebsdrehzahl der Zusatzturbine (30, 34) gegenüber der Nenndrehzahl der Hauptturbine (18, 24) den doppelten Wert aufweist,
insbesondere 80 bis 120 Hz, vorzugsweise 100 Hz beträgt.

11. Verfahren nach Anspruch 9 oder 10,
**gekennzeichnet durch**
den Schritt eines Nachrüstens des Dampferhitzers (14, 22) mit zusätzlichen Überhitzerflächen (14', 22').

12. Verfahren nach einem der Ansprüche 9 bis 11,
**dadurch gekennzeichnet, dass**
die Zusatzturbine (30, 34) auf eine Dampftemperatur von 700 bis 760°C ausgelegt ist.

13. Verfahren nach einem der Ansprüche 9 bis 12,
**gekennzeichnet durch**
ein Nachrüsten des Dampfkraftwerks (10) mit einem schnell laufenden Generator (36) sowie einem elektrischen Drehzahlwandler, ein Ankoppeln des schnell laufenden Generators (36) an die Zusatzantriebswelle (32)
sowie ein Ankoppeln des elektrischen Drehzahlwandlers an den schnell laufenden Generator (36) zur Herabsetzung der Frequenz der vom schnell laufenden Generator (36) erzeugen Wechselspannung.

14. Verfahren nach einem der Ansprüche 9 bis 13,
**gekennzeichnet durch**
ein Nachrüsten des Dampfkraftwerks (10) mit einem mechanischen Drehzahlwandler und ein Koppeln der Zusatzantriebswelle (32) mit der Hauptantriebswelle (20) über den mechanischen Drehzahlwandler.

15. Verfahren nach einem der Ansprüche 9 bis 14,
**dadurch gekennzeichnet, dass**
die Zusatzturbine (30, 34) nahe dem Dampferhitzer (14, 22), insbesondere auf einem Dampfkessel des Dampferhitzers (14, 22) angeordnet wird.

16. Verfahren nach einem der Ansprüche 9 bis 15,
**gekennzeichnet durch**
ein einem Zwischenüberhitzer (22) des Dampfkraftwerks nachgeschaltetes Anordnen einer weiteren Zusatzturbine (34) und einer dieser nachgeschalteten weiteren Hauptturbine (24), welche insbesondere jeweils als Mitteldruckturbine ausgestaltet sind,
wobei die weitere Zusatzturbine (34) auf der Zusatzantriebswelle (32) und die weitere Hauptturbine (24) auf der Hauptantriebswelle (20) angeordnet werden.
